# EUROPÄISCHE PATENTSCHRIFT

(11) **EP 0 249 776 B1**
(45) Veröffentlichungstag und Bekanntmachung des Hinweises auf die Patenterteilung: **18.09.1991**
(21) Anmeldenummer: 87107652.7
(22) Anmeldetag: 26.05.1987
(51) Int. Cl.: F01P 9/00, F01M 5/00, F01M 1/08, F01P 3/20, F01P 3/02, F01P 7/16

(54) **Kühl- und Schmiersystem eines Verbrennungsmotors**
Cooling and lubrication system for an internal-combustion engine
Système de refroidissement et de graissage pour moteur à combustion interne

(30) Priorität: 16.06.1986 US 874903
(43) Veröffentlichungstag der Anmeldung: 23.12.1987
(73) Patentinhaber: DEERE & COMPANY, Moline, Illinois 61265 (US)
(72) Erfinder: Luterek, Gary M., Waterloo Iowa 50704 (US)
(74) Vertreter: Feldmann, Bernhard

(56) Entgegenhaltungen:
- EP-A- 154 090
- EP-A- 239 997
- EP-A- 0 082 946
- DE-A- 2 810 980
- DE-A- 2 825 870
- FR-A- 2 199 798
- FR-A- 2 443 573
- GB-A- 523 033
- GB-A- 2 056 046
- GB-A- 2 083 201
- US-A- 2 085 810
- US-A- 3 127 879
- US-A- 3 162 998

## Beschreibung

Die Erfindung betrifft ein Kühl- und Schmiersystem eines Verbrennungsmotors mit einer Pumpe, einem Kühlkreislauf und einem Schmierkreislauf, die zueinander parallel der Pumpe nachgeschaltet sind, wobei die in dem Kühlkreislauf geführte Flüssigkeit über ein Ventil wahlweise einem Wärmetauscher zuführbar ist.

Derartige Kühl- und Schmiersysteme sind aus der US-A-2,085,810, der US-A-3,127,879 und der DE-A-28 25 870 bekannt. Ihnen ist gemein, daß sie einen Kühl- und einen Schmierkreislauf besitzen, die einer Pumpe parallel nachgeschaltet sind und wieder in einen Vorratsbehälter münden, wobei der Kühlkreislauf über einen Wärmetauscher geführt ist. Lediglich in der DE-A-28 25 870 ist vorgesehen, die Kühlflüssigkeit nur dann dem Wärmetauscher zuzuführen, wenn deren Temperatur oberhalb eines bestimmten Wertes liegt.

Diesen Kühl- und Schmiersystemen haftet der Nachteil an, daß zum Kühlen der Kühlflüssigkeit diese in vollem Volumen durch den Wärmetauscher geführt werden muß; der Wärmetauscher muß also auf die größtmögliche Kapazität ausgelegt sein und baut stets den größtmöglichen Strömungswiderstand auf, auch wenn er nur eine geringe Kühlleistung erbringen soll. Zudem wird nur gering erhitzte, aber dennoch durch den Wärmetauscher geleitete Kühlflüssigkeit unverhältnismäßig stark abgekühlt, was während der Warmlaufzeit einem Verbrennungsmotor schaden kann.

Ferner wirkt sowohl gemäß der DE-A-28 25 870 als auch gemäß der EP-A1-0 154 090 auf das Geberglied die Temperatur des Kühlkreises, und zwar jeweils an dessen Ende.

Die Einhaltung eines Temperaturbereichs ist bei der für einen Schmiervorgang vorgesehenen Flüssigkeit sehr wichtig, weil ansonsten optimale Schmiereigenschaften nicht erzielt werden und Motorschäden auftreten können. Die zur Beachtung dieses Temperaturbereichs erforderliche Energiemenge sollte so gering wie möglich sein. Diesen Kriterien werden die bekannten Kühl- und Schmiersysteme nicht gerecht.

In beiden Fällen wird nicht die Temperatur im Schmierkreis, sondern die im Kühlkreis ermittelt, und zwar nach Aufnahme der Wärme. Diese Maßnahme ist insofern nachteilig, als sie nicht verhindern kann, daß die Flüssigkeit am Eingang zum Schmierkreis noch zu heiß ist und nicht optimal schmiert; die Eingangstemperatur wird auch nicht gesondert überwacht. Weiterhin erfolgt oberhalb einer bestimmten Mindesttemperatur auch dann eine Kühlung, wenn dies angesichts der Temperatur in dem Sammelbehälter, aus dem die benötigte Flüssigkeit entnommen wird, nicht erforderlich wäre - dies führt zu einer vermeidbaren Energieverschwendung.

Die der Erfindung zugrunde liegende Aufgabe wird darin gesehen, für einen Verbrennungsmotor ein Kühl- und Schmiersystem vorzuschlagen, die parallel zueinander angeordnet sind und bei denen der Strömungswiderstand der Kühlflüssigkeit, der sich beim Durchfließen des Wärmetauschers ergibt, so klein wie möglich gehalten wird.

Diese Aufgabe ist durch die Lehre des nunmehr vorgelegten Patentanspruchs 1 erfindungsgemäß gelöst worden.

Auf diese Weise wird nur der Anteil der Flüssigkeit dem Wärmetauscher zugeführt, der auch tatsächlich einer Kühlung bedarf, sei es, weil sie zu heiß ist, oder sei es, weil sie nicht oder nicht ausreichend in dem weiteren Wärmetauscher abgekühlt werden kann. Ist die Flüssigkeit hingegen zu kalt, wird sie erst gar nicht durch den Wärmetauscher geführt, sondern in den Kühlkreislauf zurückgeführt, um die Flüssigkeit schnellstmöglich auf eine Temperatur zu bringen, die einen optimalen Betrieb des von ihr gekühlten Verbrennungsmotors gewährleistet. Anders als im Stand der Technik erfolgt die Zuführung der Flüssigkeit in den Wärmetauscher in einer entsprechend veränderbaren Menge, abhängig von der Temperatur in dem Kühlkreislauf.

Der Wärmetauscher wird also nicht stets von dem Gesamtvolumen der Flüssigkeit innerhalb des Kühlkreislaufs durchflossen, so daß sich nicht stets der gesamte Strömungswiderstand darin aufbaut.

Bei der Erfindung wird die Flüssigkeit so lange ungekühlt in den Sammelbehälter zurückgeführt, als die Temperatur eingangs des Schmierkreises unterhalb einer bestimmten Temperatur, die auch unterhalb der für die Kühlung zulässigen Temperatur liegen wird, bleibt. Infolgedessen wird sich die im Sammelbehälter befindliche Flüssigkeit schneller auf den erforderlichen unteren Temperaturwert erwärmen und bis dahin keine Kühlungsenergie verbrauchen.

Durch die Merkmale der weiteren Ansprüche wird erreicht, daß sowohl einem zweistufigen Wärmetauscher als auch einer gegebenenfalls in einer Fahrerkabine eines Fahrzeuges vorgesehenen Heizung nur soviel Flüssigkeit zugeführt wird, wie es zum einen seitens des Schmierkreislaufs zulässig ist und zum anderen für eine Aufwärmung eines Raumes, etwa der Fahrerkabine erforderlich ist.

In der Zeichnung mit nur einer einzigen Figur ist ein nachfolgend näher beschriebenes Ausführungsbeispiel der Erfindung dargestellt.

Ein Verbrennungsmotor 10 mit innerer Verbrennung ist mit einem Zylinderkopf 12, einem Motorblock 14, einem Sammelbehälter 16 für Flüssigkeit, insbesondere für Öl, und mit einer Pumpe 18 ausgestattet. Der im folgenden benutzte Begriff "Flüssigkeit" schließt sowohl Kühlflüssigkeit als auch Schmierflüssigkeit ein. In dem Motorblock 14 ist eine Vielzahl von Zylindern 20 vorgesehen, von denen einer gezeigt ist, und in denen sich jeweils ein Kolben 22 hin-und herbewegt, die über Pleuelstangen 24 mit einer Kurbelwelle 26 verbunden sind. Der Zylinderkopf 12 weist Einlässe 28 und nicht gezeigte Auslässe, Ventile 30, Ventilsitze 32 und über eine Nockenwelle 35 angetriebene Kipphebel 34 auf.

Die Pumpe 18 saugt aus dem Sammelbehälter 16 Flüssigkeit an und pumpt sie zu einer Hauptgallerie 36, von wo aus sie über einen Kühl- und einen Schmierkreislauf, die zueinander parallel geschaltet sind, zurück zum Sammelbehälter 16 fließt.

Im einzelnen fließt die Flüssigkeit von der Hauptgallerie 36 aus über eine Leitung 38 einem Filter 40 zu. Dieser Filter 40 wird über eine Umgehungsleitung 42 umgangen, wenn er verstopft ist, und ein Druckregelventil 44 daraufhin öffnet. Die Flüssigkeit kann unter bestimmten Druckverhältnissen auch über ein weiteres Druckregelventil 46 und eine Leitung 48 dem Sammelbehälter 16 zugeführt werden. Schließlich verläuft auch eine Leitung 50 zu einer Schmiergallerie 52, die in den Motorblock 14 eingearbeitet ist.

Die Schmiergallerie 52 führt Flüssigkeit einem herkömmlichen Schmierkreislauf des Verbrennungsmotors 10 zu, der insbesondere Hauptlagerschmierkanäle 54 und Sprühdüsen 56 enthält. Von der Schmiergallerie 52 führt auch eine Leitung 58 zu einer Schmiergallerie 60 in dem Zylinderkopf 12, die Flüssigkeit den Lagern der Kipphebel 34 und der Nockenwelle 35 zuleitet. Die in dem Zylinderkopf 12 verbrauchte Flüssigkeit sammelt sich in einer Gallerie 62 an und fließt von dort aus über eine Leitung 64 wieder dem Sammelbehälter 16 zu.

Der Kühlkreislauf des Verbrennungsmotors 10 enthält eine Leitung 100, die Flüssigkeit von der Hauptgallerie 36 zu einer Gallerie 102 in der Nähe des oberen Bereichs der Zylinder 20 führt. Von dort fließt die Flüssigkeit zu ringförmigen Kühlnuten 104, über die der obere Bereich der Zylinder 20 gekühlt wird, und dann weiter zu einer Gallerie 106.

Eine Leitung 108 leitet Flüssigkeit von der Gallerie 102 zu einer Gallerie 110 in dem Zylinderkopf 12. Von dieser Gallerie 110 fließt die Flüssigkeit durch Ringnuten 112, die um die Ventilsitze 32 der Auslaßventile angeordnet sind, weiter zu einer Gallerie 114 in dem Zylinderkopf 12, aus der sie über Leitungen 116 oder 118 wieder abfließt. Mittels der Leitung 116 wird die erhitzte Flüssigkeit von dem Verbrennungsmotor 10 über ein Steuerventil 120 einer Heizung 122 in einem Raum 123, insbesondere in einer Fahrerkabine eines Ackerschleppers, und von diesem über eine Leitung 124 dem Sammelbehälter 16 zugeführt. Vorzugsweise ist eine Steuereinrichtung 121 für das Steuerventil 120 in dem Raum 123 vorgesehen, so daß die Menge der heißen Flüssigkeit, die der Heizung 122 zugeführt wird, von einer Bedienungsperson eingestellt werden kann. Die Leitung 118 führt Flüssigkeit von der Gallerie 114 in dem Zylinderkopf 12 zu der Gallerie 106 in dem Motorblock 14, von wo aus sie über eine Leitung 126 einem temperaturgesteuerten thermostatisch arbeitenden Ventil 128 zufließt. Dieses Ventil 128 wird vorzugsweise in Abhängigkeit von der Flüssigkeitstemperatur in der Schmiergallerie 52 gesteuert, die mittels eines Gebergliedes 130 erfaßt wird. Das Geberglied 130 ist in der Art eines Temperatursensors ausgebildet, der in dem Motorblock 14 untergebracht und der Flüssigkeit in der Schmiergallerie 52 ausgesetzt ist. Das Ventil 128 führt heiße Flüssigkeit von der Leitung 126 entweder dem Sammelbehälter 16 über eine Umgehungsleitung 131 oder einem Wärmetauscher 134 über eine Leitung 132 zu. Der Wärmetauscher 134 enthält hintereinander geschaltete erste und zweite Stufen 134a und 134b, einen ersten Ausgang 136, einen zweiten Ausgang 138 und einen Abfluß 139. Der erste Ausgang 136 enthält nur Flüssigkeit, die der ersten Stufe 134a entnommen ist. Der zweite Ausgang 138 hingegen nimmt Flüssigkeit auf, die durch beide Stufen 134a und 134b geflossen ist. Dementsprechend wird die Flüssigkeit, die nur durch die erste Stufe 134a geflossen ist und an dem ersten Ausgang 136 austritt, heißer sein, als Flüssigkeit, die an dem zweiten Ausgang 138 austritt. So kann in einem bestimmten Falle die Flüssigkeit in der Leitung 132 ca. 140° Celsius, an dem ersten Ausgang 136 ca. 110° Celsius und an dem zweiten Ausgang 138 ca. 60° Celsius betragen. Vorzugsweise ist der Wärmetauscher 134 derart ausgebildet, daß er zu dem ersten Ausgang 136 einen größeren Volumenstrom zuläßt, als zu dem zweiten Ausgang 138. Demgemäß wird das zusätzliche Volumen des Wärmetauschers 134, das erforderlich ist, um die Flüssigkeit auf die geringste Temperatur an dem zweiten Ausgang 138 herabzukühlen, nicht von der gesamten dem Wärmetauscher 134 zufließenden Flüssigkeitsmenge durchflossen, und die Durchflußmenge durch den zweiten Ausgang 138 beträgt nur ungefähr die Hälfte der aus dem ersten, heißeren Ausgang 136 austretenden Flüssigkeitsmenge. In einer Leitung 140 wird die gekühlte Flüssigkeit von dem ersten Ausgang 136 des Wärmetauschers 134 dem Sammelbehälter 16 zugeführt. Über eine weitere Leitung 142 wird Flüssigkeit dem zweiten Ausgang 138 entnommen und an einen Ladeluftkühler 144 abgegeben, von wo aus sie über eine Leitung 146 ebenfalls zum Sammelbehälter 16 fließt. Selbstverständlich ist ein derartiger Ladeluftkühler 144 nur vorgesehen, wenn die Ansaugluft abgekühlt wird; hingegen werden der zweite Ausgang 138, die Leitung 142 und die Leitung 146 nicht benötigt, wenn es sich um einen Verbrennungsmotor 10 ohne Ladeluftkühler 144 und mit natürlicher Ansaugung handelt.

In dem Fall, daß der Verbrennungsmotor 10 mit einem nicht gezeigten Turbolader ausgerüstet ist, kann eine zusätzliche, ebenfalls nicht gezeigte Schmierleitung vorgesehen werden, um Flüssigkeit zum Schmieren von dem Filter 40 aus dem Turbolader und von diesem zurück in den Sammelbehälter 16 zu leiten.

## Patentansprüche

1. Kühl- und Schmiersystem eines Verbrennungsmotors (10) mit einer Pumpe (18), einem Kühlkreislauf und einem Schmierkreislauf, die zueinander parallel der Pumpe (18) nachgeschaltet sind, wobei die in dem Kühlkreislauf geführte Flüssigkeit über ein Ventil (128) wahlweise einem Wärmetauscher (134) zuführbar ist, dadurch gekennzeichnet, daß
a) der Kühlkreislauf parallel zu der Verbindung mit dem Wärmetauscher (134) über ein Steuerventil (120) mit einem weiteren Wärmetauscher (122) für ein Zusatzaggregat, insbesondere für eine Heizung, verbunden ist,
b) ein Geberglied (130) dem Ventil (128) Signale zuführt, die der Temperatur der Flüssigkeit proportional sind,
c) das Geberglied (130) eingangsseitig des Schmierkreislaufs vorgesehen ist und
d) die Menge der dem Wärmetauscher (134), bzw. dem weiteren Wärmetauscher (122) zugeführten Flüssigkeit mittels des Ventils (128) in Abhängigeit von den Signalen bzw. des Steuerventils (120) steuerbar ist.

2. Kühl- und Schmiersystem nach Anspruch 1 mit einem Ladeluftkühler (144) und einem Sammelbehälter (16), dadurch gekennzeichnet, daß der Kühlkreislauf einen zweistufigen Wärmetauscher (134) enthält, wobei ein Ausgang (136) der ersten Stufe (134a) mit dem Sammelbehälter (16) und der zweiten Stufe (134b) und ein Ausgang (138) der zweiten Stufe (134b) mit dem Ladeluftkühler (144) verbunden ist.

3. Kühl- und Schmiersystem nach Anspruch 2, dadurch gekennzeichnet, daß dem zweistufigen Wärmetauscher (134) ein Ventil (128) mit einer Leitung (131) zu dem Sammelbehälter (16) vorgeschaltet ist, das einen Flüssigkeitsstrom sowohl zu dem zweistufigen Wärmetauscher (134) als auch zu dem Sammelbehälter (16) in einem bestimmbaren Verhältnis zuläßt.

4. Kühl- und Schmiersystem nach einem oder mehreren der vorherigen Ansprüche, wobei der Verbrennungsmotor (10) in einem Fahrzeug, insbesondere in einem Ackerschlepper vorgesehen ist.

## Claims

1. Cooling and lubricating system for an internal combustion engine (10) with a pump (18), a cooling circuit and a lubricating circuit, which are connected in parallel with one another to the pump (18), wherein the fluid fed into the cooling circuit can be selectively fed to a heat exchanger (134) through a valve (128), characterized in that
a) the cooling circuit is connected in parallel with the connection to the heat exchanger (134) through a control valve (120) to a further heat exchanger (122) for an auxiliary unit, especially for a heater,
b) a transducer element (130) applies signals to the valve (128) which are proportional to the temperature of the fluid,
c) the transducer element (130) is provided at the inlet side to the lubricating circuit and
d) the amount of the fluid fed to the heat exchanger (134) and to the further heat exchanger (122) is controllable by means of the valve (128) in dependence on the signals and by means of the control valve (120) respectively.

2. Cooling and lubrication system according to claim 1 with a supercharging air cooler (144) and a reservoir (16), characterized in that the cooling circuit includes a two-stage heat exchanger (134), wherein an outlet (136) of the first stage (134a) is connected to the reservoir (16) and the second stage (134b) and an outlet (138) of the second stage (134b) to the supercharging air cooler (144).

3. Cooling and lubrication system according to claim 2, characterized in that a valve (128) with a line (131) to the reservoir (16) is connected before the two-stage heat exchanger (134), the valve allowing a fluid stream both to the two-stage heat exchanger (134) and to the reservoir (16) in a predetermined ratio.

4. Cooling and lubrication system according to one or more of the preceding claims, wherein the internal combustion engine (10) is provided in a vehicle, especially in an agricultural tractor.

## Revendications

1. Système de refroidissement et de lubrification d'un moteur à combustion interne (10) comportant une pompe (18), un circuit de refroidissement et un circuit de lubrification, qui sont branchés, en parallèle, en aval de la pompe (18), le liquide introduit dans le circuit de refroidissement pouvant être envoyé au choix par l'intermédiaire d'une vanne (128) à un échangeur de chaleur (134), caractérisé en ce que
a) le circuit de refroidissement est raccordé, en parallèle avec la liaison à l'échangeur de chaleur (134), par l'intermédiaire d'une vanne de commande (120), à un autre échangeur de chaleur (122) pour un dispositif auxiliaire, notamment pour un dispositif de chauffage,
b) un transmetteur (130) envoie à la vanne (128) des signaux proportionnels à la température du liquide,
c) le transmetteur (130) est prévu sur le côté entrée du circuit de lubrification,
d) la quantité du liquide envoyé à l'échangeur de chaleur (134) ou à l'autre échangeur de chaleur (122) peut être commandée au moyen de la vanne (128) en fonction des signaux ou de la vanne de commande (120).

2. Système de refroidissement et de lubrification selon la revendication 1, comportant un refroidisseur (144) pour l'air de suralimentation et un réservoir (16), caractérisé en ce que le circuit de refroidissement contient un échangeur de chaleur à deux étages (134), une sortie (136) du premier étage (134a) étant raccordée au réservoir (16) et au second étage (134b), tandis qu'une sortie (138) du second étage (134b) est raccordée au refroidisseur (144) de l'air de suralimentation.

3. Système de refroidissement et de lubrification selon la revendication 2, caractérisé en ce qu'en amont de l'échangeur de chaleur a deux étages (134) est branchée une vanne (128) raccordée par une canalisation (131) au réservoir (16) et permettant un écoulement liquide aussi bien direction de l'échangeur de chaleur à deux étages (134) qu'en direction du réservoir (16), dans un rapport pouvant être prédéterminé.

4. Système de refroidissement et de lubrification selon une ou plusieurs des revendications précédentes, dans lequel le moteur à combustion interne (10) est prévu dans un véhicule, notamment dans un tracteur agricole.
